# FASCICULE DE BREVET EUROPEEN

(11) **EP 0 518 398 B1**
(45) Date de publication et mention de la délivrance du brevet: **28.08.1996**
(21) Numéro de dépôt: 92201367.7
(22) Date de dépôt: 13.05.1992
(51) Int. Cl.: B42F 11/02

(54) **Dispositif de sécurité pour le maintien des barrettes démontables destinées à l'accrochage de fascicules à l'intérieur d'une reliure**
Sicherheitseinrichtung zum Festhalten demontierbarer Leisten zum Abhängen von Heften innerhalb einer Mappe
Safety device for holding demountable strips used for hanging fascicles inside a book-like file

(30) Priorité: 11.06.1991 IT VI910060 U
(43) Date de publication de la demande: 16.12.1992
(73) Titulaire: CARTOTECNICA MONTEBELLO s.r.l., I-36040 Sarego (Vicenza) (IT)
(72) Inventeur: Lanzarin, Giuseppe, Vicenza (IT)
(74) Mandataire: Bettello, Luigi, Dott. Ing.

(56) Documents cités:
- BE-A- 536 028
- CH-A- 137 755
- DE-A- 2 516 816
- GB-A- 1 190 056
- US-A- 2 274 993

## Description

La présente invention a pour objet un dispositif de sécurité grâce auquel il est possible de maintenir les barrettes démontables destinées à l'accrochage d'une série de fascicules à l'intérieur d'une reliure, lequel dispositif comprend un élément en matière plastique de construction simple et de coût réduit qui est directement remis à l'utilisateur en vue d'être appliqué aussi bien aux reliures qui sont déjà en sa possession qu'à celles qu'il achètera séparément pour les dispositifs suivant l'invention ; c'est l'utilisateur lui-même qui montera les éléments à l'intérieur de la reliure en les fixant en place au moyen de simples rivets ou même de vis.

Ensuite l'utilisateur détachera un nombre de barrettes qu'il choisira sur l'élément en plastique et qu'il engagera alors à l'intérieur de perforations appropriées prévues dans cet élément, en rabattant le bord de cet élément sur la tête de celui-ci afin d'immobiliser de manière sûre les barrettes auxquelles seront accrochés les fascicules qui doivent être maintenus à l'intérieur de la reliure.

Le document GB-A-1190056 se réfère à une reliure contenant un livre, avec des barrettes qui sont insérées entre les pages du livre, pour le maintenir au dos de la reliure.

Le document BE-A-536028 décrit un dispositif de sécurité pour le maintien d'aiguilles démontables destinées à l'accrochage de publications périodiques à l'intérieur d'une reliure, comprenant une plaquette de base présentant une partie en saillie dans laquelle sont pratiquées des perforations.

L'objet de l'invention va maintenant être décrit de manière plus détaillée, avec l'aide des planches de dessins annexées, dans lesquelles:
La fig. 1 montre la partie intérieure de la reliure, sur laquelle ont déjà été fixés deux éléments en plastique propres à constituer le dispositif pour l'accrochage des fascicules.
La fig. 2 montre à plus grande échelle un élément en plastique fixé à la reliure avec une partie des barrettes à l'état détaché.
La fig. 3 est une vue de côté de l'élément en matière plastique, l'une des barrettes étant représentée en cours d'engagement, tandis que la petite butée de tête est en position ouverte.
La fig. 4 reproduit la figure 3 avec la barrette à la position semi-engagée.
La fig. 5 montre la barrette en position complètement engagée, avec la petite butée en matière plastique accrochée en position stable de fermeture.

Comme on peut le voir en figure 1, sur la face intérieure de la reliure 1, sont appliqués deux éléments en matière plastique 2 et 3, qui sont fixés par exemple à l'aide de rivets introduits dans les trous 4 et 5 ou par simple collage.

Chacun des éléments en plastique sus-mentionnés comporte un certain nombre de barrettes 6 prévues sur des tiges 7 susceptibles d'être aisément détachées de l'élément, en vue d'être engagées à l'intérieur de perforations convenablement ménagées dans ledit élément.

Comme cela est bien visible en figure 2 où l'une des tiges 7 a été supposée détachée, chacun des éléments présente une partie prismatique qui fait saillie sur la paroi ou la plaquette de base 8 dans laquelle sont ménagées des perforations 9 destinées à recevoir les barrettes 6.

Ces dernières comportent une tête, avantageusement à profil tronconique, qui assure leur retenue à l'intérieur des perforations 9 en prenant appui sur la cavité, elle-même à profil tronconique et établie à des dimensions correspondantes, ladite cavité étant ménagée sur l'extrémité de chaque perforation 9.

Une petite butée 10, portée par la paroi de base 8, est ensuite rabattue à 90° afin de bloquer les barrettes introduites dans les perforations 9, en s'opposant de la sorte à tout risque de dégagement.

Une languette appropriée 11, à profil en forme de L, s'accrochera ensuite à l'intérieur d'une cavité 12 (figures 3 et 4) prévue à cet effet dans la partie en saillie de la paroi de base 8, afin d'interdire le dégagement des barrettes introduites dans les perforations 9 prévues dans la partie en saillie de ladite paroi de base 8.

L'utilisateur lui-même sera ensuite en mesure d'introduire, avec une grande facilité, un nombre convenable de barrettes 6 à l'intérieur des perforations 9 correspondant aux positions désirées sur la partie en saillie de la paroi de base 8, comme montré à la figure 4, et de les immobiliser en position en faisant tourner la butée 10 jusqu'à verrouiller la languette 11 dans la cavité 12 (fig. 5).

Bien évidemment, l'utilisateur déterminera le nombre des barrettes 6 et le positionnement de celles-ci en fonction des exigences suscitées par le nombre et par le volume des fascicules à introduire dans la reliure.

On comprend sans peine les avantages obtenus par la simplicité du dispositif de sécurité, ainsi que par l'importante économie de fabrication et de distribution qui en facilite l'emploi.

## Revendications

1. Dispositif de sécurité pour le maintien des barrettes démontables destinées à l'accrochage de fascicules à l'intérieur d'une reliure, comprenant une plaquette de base (8) propre à être fixée à la face intérieure du dos de la reliure, en présentant une partie en saillie dans laquelle sont pratiquées des perforations (9), caractérisé en ce qu'un certain nombre de barrettes (6) sont prévues sur des tiges (7) susceptibles d'être facilement détachées de la plaquette (8) en étant obtenues avec celle-ci par moulage, les barrettes (6), étant détachables des tiges (7) en vue de les introduire à l'intérieur des perforations (9), dans les positions désirées, en conférant ainsi la possibilité, en liaison avec une seconde plaquette semblable fixée à l'extrémité opposée du dos de la reliure, d'accrocher une série de fascicules destinés à être maintenus dans ladite reliure de manière sûre.

2. Dispositif de sécurité suivant la revendication 1 caractérisé en ce qu'une butée (10), convenablement prévue et reliée à la plaquette (8), est rabattable à 90° par l'utilisateur afin de recouvrir les têtes à plus grand diamètre des barrettes (6) pour venir s'accrocher, à l'aide d'une languette (11) appropriée, dans une cavité (12) ménagée dans la partie en saillie de la plaquette (8) en vue d'assurer l'inamovibilité des dites barrettes (6) introduites dans les perforations (9), une fois que les fascicules à maintenir dans la reliure ont été insérés sur les dites barettes.

3. Dispositif de sécurité suivant les revendications 1 et 2, caractérisé en ce que deux trous (4 et 5) sont pratiqués dans les plaquettes de base (8), permettant de fixer à l'aide de vis les plaquettes (8) à la face intérieure du dos de la reliure, étant toutefois noté que cette fixation peut être également obtenue par simple collage sur le dos, si l'utilisateur le préfère.

## Claims

1. A security device for holding detachable pins designed to fasten a series of publications inside a binder, comprising a base strip (8) which can be fixed to the internal face of the spine of the binder, having a projecting part in which perforations (9) are made, characterised by the fact that a certain number of pins (6) are provided on stalks (7) capable of being detached easily from the strip (8), having been obtained with the latter by moulding, the pins (6) being detachable from the stalks (7) with the intention of inserting them into the perforations (9) in the desired positions, thus making it possible, in conjunction with a second similar strip fixed to the opposite end of the spine of the binder, to fasten in a secure manner a series of publications to be kept in the said binder.

2. A security device according to claim 1 characterised by the fact that a suitably designed abutment (10) joined to the strip (8) can be folded over through 90° by the user to cover the heads of greatest diameter of the pins (6) and become fastened by an appropriate tab (11) in a recess (12) provided in the projecting part of the strip (8) in order to ensure that the said pins (6) inserted in the perforations (9) do not come out once the sections of the publication to be kept in the binder have been inserted on the said pins.

3. A security device according to claims 1 and 2, characterised by the fact that two holes (4 and 5) are made in the base strips (8), permitting the strips (8) to be screwed to the internal face of the spine of the binder, it being noted however that this fixture can also be obtained by simple gluing on to the spine, if the user prefers.

## Patentansprüche

1. Sicherheitseinrichtung zum Festhalten demontierbarer Leisten zum Abhängen von Heften innerhalb einer Mappe enthaltend: eine Grundplatte (8), die auf der Innenfläche des Rückens der Mappe befestigbar ist und einen vorspringenden Teil besitzt, in den Durchgangslöcher (9) eingearbeitet sind, dadurch gekennzeichnet, daß eine bestimmte Anzahl von Leisten (6) an Stäben (7) angeordnet sind, die leicht von der Platte (8) gelöst werden können, da sie an diese angespritzt sind, wobei die Leisten (6) von den Stäben (7) gelöst werden können, um sie in gewünschten Positionen in die Durchgangslöcher (9) einzusetzen, wobei ebenfalls die Möglichkeit geschaffen ist, in Verbindung mit einer zweiten ähnlichen, am gegenüberliegenden Ende des Rückens der Mappe befestigten Platte, eine Reihe von Heften mit sicherem Halt in die Mappe einzuhängen.

2. Sicherheitseinrichtung nach Anspruch 1, dadurch gekennzeichnet, daß ein in geeigneter Weise an der Platte (8) vorgesehener und mit dieser verbundener Anschlag (10) vom Benutzer um 90° umgeklappt werden kann, damit dieser mittels einer geeigneten Lasche (11), die Köpfe großen Durchmessers der Leisten (6) abdeckend, in eine in dem vorspringenden Teil der Platte (8) angeordnete Ausnehmung (12) eingehakt werden kann, um so einen sicheren Halt der in die Durchgangslöcher (9) eingesteckten Leisten (6) zu gewährleisten, sobald die in der Mappe festzuhaltenden Hefte in die Leisten eingesetzt worden sind.

3. Sicherheitseinrichtung nach Anspruch 1 und 2, dadurch gekennzeichnet, daß sich zwei Löcher (4 und 5) in den Grundplatten (8) befinden, wodurch es möglich ist, die Platten (8) auf der Innenfläche des Rückens der Mappe mittels Schrauben zu befestigen, wobei ferner zu berücksichtigen ist, daß diese Befestigung genauso gut durch einfaches Ankleben auf den Rücken erreicht werden kann, falls der Benutzer dies bevorzugt.
